# EUROPÄISCHE PATENTSCHRIFT

(11) **EP 0 157 242 B1**
(45) Veröffentlichungstag und Bekanntmachung des Hinweises auf die Patenterteilung: **12.09.1990**
(21) Anmeldenummer: 85102869.6
(22) Anmeldetag: 13.03.1985
(51) Int. Cl.: H01H 33/10

(54) **Lichtbogenlöscheinrichtung für Schaltgeräte der elektrischen Energietechnik**
Arc extinguishing means for electrical-load switches
Dispositif d'extinction d'arc pour interrupteurs électriques de puissance

(30) Priorität: 04.04.1984 DE 3412566
(43) Veröffentlichungstag der Anmeldung: 09.10.1985
(73) Patentinhaber: Felten & Guilleaume Energietechnik AG, D-51058 Köln (DE)
(72) Erfinder: Dirks, Rolf, D-4156 Willich (DE); Pehlken, Wolfgang, D-4152 Kempen (DE)

(56) Entgegenhaltungen:
- DE-A- 2 323 350
- DE-B- 1 219 578
- DE-B- 1 232 644
- DE-B- 2 362 089
- FR-A- 1 445 425
- US-A- 840 743
- US-A- 1 107 976
- US-A- 3 821 507

## Beschreibung

Die Erfindung betrifft eine Lichtbogenlöscheinrichtung für Schaltgeräte der elektrischen Energietechnik gemäß dem Oberbegriff des Anspruchs 1.

Lichtbogenlöscheinrichtungen haben die Aufgabe, den beim Ausschalten in Schaltern auftretenden Lichtbogen zu löschen. Ein derartiger Lichtbogen entsteht beim öffnen der Kontakte durch das Verdampfen der letzten Metallbrücke durch die Stromwärme. Bei Lasttrenn- und Leistungsschaltern kommt es darauf an, diesen Lichtbogen möglichst rasch zum Verschwinden zu bringen und eine genügende Isolation zwischen den Kontakten herzustellen. Während es bei Gleichstrom darauf ankommt, in den Schaltkammern eine große Lichtbogenspannung zu erreichen, handelt es sich bei Wechselstrom um die wirksame Verringerung der Ladungsträger in der kurzen Zeit zwischen einem Stromnulldurchgang und dem Aufschwingen der wiederkehrenden Spannung. Es hängt ganz wesentlich von der Art des Schalters ab, ob die endgültige Stromunterbrechung nach einem oder mehreren Nulldurchgängen erfolgt. Wichtig ist hierbei, daß die Lichtbogenstrecke ausreichend gekühlt wird.

Es gibt nun verschiedene Mittel, um einen Lichtbogen zwischen zwei sich öffnenden Kontaktstücken zu löschen. Bekannt ist, den Schaltlichtbogen durch magnetische Felder in eine Schaltkammer zu blasen, wo eine Abkühlung an entsprechend ausgebildeten und lichtbogenfesten Kammerwänden erfolgt.

Leistungsschalter für Mittelspannung, die nach diesem Verfahren arbeiten, benötigen jedoch verhältnismäßig große Löschkammern, die aufgrund ihres Aufwandes sehr teuer sind.

Im Bereich der Mittel- und Hochspannung kommen auch Einrichtungen zum Zuge, in welchen eine kräftige Gasströmung gegen die zu kühlende Lichtbogenzone erzeugt wird. Dies kann einmal dadurch geschehen, daß die Löschgasströmung vom Schalter selbst erzeugt wird. - Ein Schalter, der nach diesem Prinzip arbeitet, ist aus der EP-A-O 068 951 bekannt. Zum anderen wird das Löschgas mit Hilfe von Kompressoren auf den erforderlichen Druck gebracht und in Behältern gespeichert. Beide Mittel zur Lichtbogenlöschung sind jedoch mit einem großen Aufwand verbunden.

Eine Löscheinrichtung gemäß dem Oberbegriff des Anspruchs 1 ist bereits aus der GB-A-1 107 976 bekannt. Diese Einrichtung ist in einem im wesentlichen quaderförmigen Gehäuse mit parallelen, schmalen Endwänden und parallelen breiten Seitenwänden untergebracht. Eine große Anzahl von Löschblechen, abwechselnd in einer etwas längeren und einer kürzeren Ausführung, ist parallel zu den schmalen Endwänden angeordnet. Die beiden Kontaktstücke sind so ausgebildet, daß sie sich im geschlossenen Zustand punktförmig berühren. Der bewegliche Kontakt ist auf einem schwenkbaren Träger befestigt. Zur Führung des Lichtbogens bei der Ausschaltbewegung sind beide Kontaktstücke in Richtung zu den Löschblechen mit Lichtbogenhörnern ausgestattet. Als Isoliermedium ist hier Luft vorgesehen. Die Löscheinrichtung ist für einen Schalter für 600 V r.m.s. bis zu einem Spitzenstrom von 120 kA vorgesehen. Aus diesem Grund ist auch ein erheblicher Aufwand an Löschblechen erforderlich.

Es ist weiterhin bekannt, einen Druckgasschalter mit einem festen und einem beweglichen Kontaktstück und mit einer Lichtbogenlöscheinrichtung aus Platten, die den Kontaktstücken zugeordnet ist, auszuführen (FR-A-1 445 425). Der als Druckgasschalter konzipierte Leistungsschalter besitzt ein geradlinig bewegliches Schaltstück und eine damit gekuppelte, unmittelbar neben der Schaltstrecke angeordnete und parallel zu dieser sowie gleichsinnig mit dem beweglichen Schaltstück bewegbare Pumpeinrichtung, die eine quer durch den Ausschaltlichtbogen verlaufende Gasströmung erzeugt, und es ist ein mit einem die Lichtbogenlöschung begünstigenden Gas gefülltes, gemeinsames Gehäuse für die Schaltstrecke und die Pumpeinrichtung vorhanden. Diese Gasströmung treibt den Lichtbogen in einen Trichter, in dem die Platten in aufgefächerter Form eingesetzt sind. So sind die Platten in der Eintrittsöffnung des Trichters nahe beieinander angeordnet und weisen im oberen Bereich des Trichters einen größeren Abstand untereinander auf. Die Platten sind von unterschiedlicher Länge. Neben dem Aufwand an unterschiedlichen Platten bedingt auch die Trichterausführung der Löscheinrichtung einen verhältnismäßig großen Raum.

Der Erfindung liegt daher die Aufgabe zugrunde, eine Lichtbogenlöscheinrichtung für Schaltgeräte besonders im Mittel- und Hochspannungsbereich zu entwickeln, die bei gleicher Leistungsfähigkeit gegenüber den bisherigen bekannten Einrichtungen einen geringeren Aufwand erfordert.

Diese Aufgabe wird erfindungsgemäß durch die im Kennzeichen des Anspruchs 1 angegebenen Merkmale gelöst.

Die mit der Erfindung erzielten Vorteile bestehen darin, daß durch die Verwendung von Löschblechen eine Verkleinerung der Löscheinrichtung erreicht wird. Zudem läßt sich diese Löscheinrichtung auf einfache Weise herstellen und mühelos in vorhandene Systeme einbauen.

Vorteilhafte Aus- und Weiterbildungen des Gegenstandes nach Anspruch 1 sind den Unteransprüchen zu entnehmen.

Ein Ausführungsbeispiel der Erfindung ist in Zeichnungen dargestellt und wird im folgenden näher erläutert. Es zeigen:
Fig. 1 eine zu einem Schaltgerät gehörende Lichtbogenlöscheinrichtung, in perspektivischer Darstellung
Fig. 2 die Löscheinrichtung in Seitenansicht und
Fig. 3 in Draufsicht.

Nach Fig. 1 ist von einem Schaltgerät ein als Doppeltrennmesser ausgebildetes bewegliches Kontaktstück 1 dargestellt, dessen Drehpunkt auf einer Durchführung 2 ruht. Das bewegliche Kontaktstück ist mit einer zu einem Antrieb gehörenden Koppelstange 3 verbunden. Das Gegenstück zu dem beweglichen Kontaktstück bildet ein festes Kontaktstück 4, das auf einer Sammelschiene 5 befestigt ist. Zur Aufnahme der Sammelschiene dienen Stützer 6.

Nach Fig. 1 bis 3 besteht die Löschkammereinrichtung aus einer Löschkammer 7, die mit mehreren Löschblechen 8 bestückt ist. Die Löschbleche sind hierbei parallel und überlappend angeordnet, wobei die Lichtbogeneintrittsöffnungen 9 zum beweglichen Kontaktstück hinweisen. Die Lichtbogeneintrittsöffnungen sind ferner so angeordnet, daß der Abstand des Endes des beweglichen Kontaktstücks zu den einzelnen Lichtbogeneintrittsöffnungen mit zunehmender öffnung des beweglichen Kontaktstücks größer wird. Die einzelnen Löschbleche sind von Löschkammerwänden 10 eingefaßt. Kunststoffhalter 11 und 12 stellen die Verbindung zwischen den beiden Löschkammerwänden her. Darüber hinaus dient der Kunststoffhalter 12 noch der Befestigung der Löschkammer auf der Sammelschiene.

## Patentansprüche

1. Lichtbogenlöscheinrichtung für Schaltgeräte der elektrischen Energietechnik, mit einem Löschraum, in welchem je phase mindestens ein festes (4) und ein als schwenkbares Trennmesser ausgebildetes bewegliches Kontaktstück (1) eingesetzt sind, mit in einer Löschkammer (7) eingesetzten Löschblechen (8), die parallel und mit Abstand zueinander angeordnet sind, dadurch gekennzeichnet, daß das feste Kontaktstück (4) und die Löschkammer (7) auf einer Sammelschiene (5) angebracht sind, und daß die Löschbleche (8) in dem mit Schwefelhexafluorid oder Mischungen mit Schwefelhexafluorid gefüllten Löschraum in Längsrichtung so zueinander und parallel zur Sammelschiene (5) versetzt sind, daß der Abstand zwischen dem beweglichen Kontaktstück (1) und den Löschblechen (8) im Laufe der Ausschaltbewegung zunimmt.

2. Lichtbogenlöscheinrichtung nach Anspruch 1, dadurch gekennzeichnet, daß die Löschbleche (8) parallel zur Bewegungsrichtung des beweglichen Kontaktstückes (1) angeordnet sind, die wenigstens teilweise mit der magnetischen Treibrichtung des Lichtbogens übereinstimmt.

3. Lichtbogenlöscheinrichtung nach einem der Ansprüche 1 bis 2, dadurch gekennzeichnet, daß die Löschbleche (8) gegeneinander und gegenüber den Kontaktstücken (1, 4) und der Sammelschiene (5) isoliert sind.

4. Lichtbogenlöscheinrichtung nach einem der Ansprüche 1 bis 3, dadurch gekennzeichnet, daß die Löschbleche (8) überlappend derart geschichtet sind, daß der magnetisch aufgeteilte Lichtbogen durch eine ununterbrochene Kühlfläche begrenzt wird.

5. Lichtbogenlöscheinrichtung nach einem der Ansprüche 1 bis 4, dadurch gekennzeichnet, daß zwei wände (10) durch zwei Halter (11, 12) zu der Löschkammer (7) verbunden sind, die als einstükkiges Teil hergestellt und in der Nähe des festen Kontaktstückes (4) befestigt ist.

6. Lichtbogenlöscheinrichtung nach einem der Ansprüche 1 bis 5, dadurch gekennzeichnet, daß die Löschbleche (8) aus einem Metall hergestellt sind, das mit einer von diesem Metall abweichenden Metallschicht versehen ist.

7. Lichtbogenlöscheinrichtung nach einem der Ansprüche 1 bis 6, dadurch gekennzeichnet, daß die Löschkammer (8) zusätzlich zu einer Lichtbogenblaseinrichtung einsetzbar ist.

## Revendications

I. Dispositif d'extinction d'arc électrique pour interrupteur électrique de puissance dans les réseaux électriques, comportant une chambre d'extinction qui reçoit par phase au moins un élément de contact fixe (4) et un élément de contact mobile (1), ce dernier étant en forme de couteau d'interrupteur, des tôles d'extinction (8) étant placées dans la chambre d'extinction (7), ces tôles étant parallèles et distantes les unes des autres, dispositif caractérisé en ce que l'élément de contact fixe (4) et la chambre d'extinction (7) sont montés sur un rail-collecteur (5), les tôles d'extinction (8) étant décalées dans la direction longitudinale et parallèlement au railcollecteur (5) dans la chambre d'extinction rempli d'hexafluorure de soufre ou de mélange contenant de l'hexafluorure de soufre, la distance entre l'élément de contact mobile (1) et les tôles d'extinction (8) augmentant en fonction du mouvement de coupure.

2. Dispositif d'extinction d'arc électrique selon la revendication 1, caractérisé en ce que les tôles d'extinction (8) sont disposées de manière parallèle à la direction de mouvement de l'élément de contact mobile (1), cette direction correspondant au moins partiellement à la direction de la force magnétique de l'arc électrique.

3. Dispositif d'extinction d'arc électrique selon l'une quelconque des revendications 1 et 2, caractérisé en ce que les tôles d'extinction (8) sont isolées l'une par rapport à l'autre ainsi que par rapport aux éléments de contact (1, 4) et au railcollecteur (5).

4. Dispositif d'extinction d'arc électrique selon l'une des revendications 1 à 3, caractérisé en ce que les tôles d'extinction (8) sont empilées de manière à se chevaucher pour que l'arc électrique subdivisé de manière magnétique soit limité par une surface de refroidissement ininterrompue.

5. Dispositif d'extinction d'arc électrique selon l'une des revendications 1 à 4, caractérisé en ce que deux parois (10) sont reliées par deux supports (11, 12) pour former la chambre d'extinction (7) qui peut être réalisée en une seule pièce et est solidarisée à proximité de l'élément de contact fixe (4).

6. Dispositif d'extinction d'arc électrique selon l'une des revendications 1 à 5, caractérisé en ce que les tôles d'extinction (8) sont réalisées en un métal qui est muni d'une couche métallique différente de ce métal.

7. Dispositif d'extinction d'arc électrique selon l'une des revendications 1 à 6, caractérisé en ce que la chambre d'extinction (8) est prévue en plus du dispositif de soufflage d'arc électrique.

## Claims

1. Arc quenching installation for switching devices in electrical energy technology, with a quenching space in which, per phase, at least one fixed contact piece (4) and one movable contact piece (1) which is constructed as a pivotable disconnecting blade are inserted, with quenching plates (8) which are inserted in a quenching chamber (7) and which are arranged parallel to and spaced apart from one another, characterised in that the fixed contact piece (4) and the quenching chamber (7) are attached on a bus bar (5), and that in the quenching space which is filled with sulphur-hexa-fluoride or mixtures with sulphur-hexa-fluoride, the quenching plates (8) are offset in relation to one another in the longitudinal direction and parallel to the bus bar (5), in such a manner that the space between the movable contact piece (1) and the quenching plates (8) increases during the course of the circuit-breaking movement.

2. Arc quenching installation according to claim 1, characterised in that the quenching plates (8) are arranged parallel to the direction of movement of the movable contact piece (1), which corresponds at least partially to the magnetic drive direction of the arc.

3. Arc quenching installation according to any one of the claims 1 to 2, characterised in that the quenching plates (8) are insulated in relation to one another and in relation to the contact pieces (1, 4) and the bus bar (5).

4. Arc quenching installation according to any one of the claims 1 to 3, characterised in that the quenching plates (8) are layered overlappingly in such a manner that the magnetically divided arc is bounded by an uninterrupted cooling surface.

5. Arc quenching installation according to any one of the claims 1 to 4, characterised in that two walls (10) are connected by means of two holders (11, 12) to the quenching chamber (7), which is manufactured as one integral part and is secured in the vicinity of the fixed contact piece (4).

6. Arc quenching installation according to any one of the claims 1 to 5, characterised in that the quenching plates (8) are manufactured from a metal which is provided with a layer made from a metal different from the former metal.

7. Arc quenching installation according to any one of the claims 1 to 6, characterised in that the quenching chamber (8) is assemblable additionally to an arc blast installation.
